# EUROPÄISCHE PATENTSCHRIFT

(11) **EP 2 401 940 B1**
(45) Veröffentlichungstag und Bekanntmachung des Hinweises auf die Patenterteilung: **20.03.2013**
(21) Anmeldenummer: 11005233.9
(22) Anmeldetag: 28.06.2011
(51) Int. Cl.: A47B 88/02

(54) **Möbel mit mehreren an einer Seite eines Möbelkorpus ausfahrbaren Möbelelementen**
Furniture with multiple furniture elements which can be extended on the side of a furniture body
Meuble doté de plusieurs éléments amovibles placés sur le côté

(30) Priorität: 01.07.2010 DE 202010009754 U
(43) Veröffentlichungstag der Anmeldung: 04.01.2012
(73) Patentinhaber: Grass GmbH, 6973 Höchst (AT)
(72) Erfinder: Grabher, Günter, 6972 Fussach (AT)
(74) Vertreter: Otten, Roth, Dobler & Partner

(56) Entgegenhaltungen:
- WO-A1-2007/092969
- DE-U1-202007 005 139

## Beschreibung

Die Erfindung betrifft ein Möbel mit mehreren an einer Seite eines Möbelkorpus ausfahrbaren Möbelelementen nach dem Oberbegriff des Anspruchs 1.

### Stand der Technik

Möbel mit mehreren an einer Seite eines Möbelkorpus ausfahrbaren Möbelelementen sind in verschiedensten Ausführungen, beispielsweise in Form von Kommoden oder Küchenschränken mit mehreren Schubladen, bekannt. Gelegentlich wird bei solchen Möbeln eine Schublade mit einer Frontblende ausgestattet, die im geschlossenen Zustand die Frontseiten weiterer Schubladen verbergen. Damit kann solchen Möbeln nach außen ein geschlosseneres Erscheinungsbild gegeben werden. Auch in praktischer Hinsicht bietet dies zum Beispiel den Vorteil, dass dadurch ein Möbel mit nur einem, an einer verdeckenden Frontblende angebrachten Schloss abschließbar ausgeführt werden kann.

Es sind außerdem Möbel bekannt, die an einer verdeckenden Frontblende ein Betätigungselement aufweisen, mit dem eine innere Schublade, auch Innenschub genannt, mechanisch an die verdeckende Frontblende gekoppelt werden kann, um Benutzern die Möglichkeit zu bieten, wahlweise zwei Schubladen zugleich auszuziehen. Des Weiteren sind aus der WO 2007/092969 und der DE 202007005 139 U1 Antriebssystem für Schubladenschränke mit Innenauszüg und Außenauszug bekannt.

Aufgabe der Erfindung ist es, ein Möbel mit mehreren an einer Seite eines Möbelkorpus ausfahrbaren Möbelelementen bereitzustellen, das an praktische Gebrauchsweisen besser angepasst ist und eine einfachere Herstellung ermöglicht.

Diese Aufgabe wird durch ein Möbel mit den Merkmalen des Anspruchs 1 gelöst. In den abhängigen Ansprüchen sind vorteilhafte Ausführungen und Weiterbildungen beschrieben.

Die Erfindung geht aus von einem Möbel mit mehreren an einer Seite eines Möbelkorpus ausfahrbaren Möbelelementen mit innerhalb des Möbelkorpus angebrachten Antriebsmitteln zum Ausfahren zumindest eines der ausfahrbaren Möbelelemente, mit mindestens einem Betätigungselement, das ein Ausfahren mindestens eines der ausfahrbaren Möbelelemente auslöst, wobei eine Frontblende eines ersten ausfahrbaren Möbelelements im eingefahrenen, das heißt geschlossenen, Zustand die Vorderseite eines zweiten ausfahrbaren Möbelelementes zumindest teilweise verdeckt. Der Kern der Erfindung besteht darin, dass eine Antriebseinheit zum Ausfahren des zweiten ausfahrbaren Möbelelements vorgesehen ist, wobei das Ausfahren des zweiten Möbelelements das Ausfahren des ersten ausfahrbaren Möbelelements aus einem eingefahrenen Zustand bewirkt.

Der Antrieb des zweiten ausfahrbaren Möbelelements kann beispielsweise dazu vorgesehen sein, beide Möbelelemente gleichzeitig über z.B. ein kurzes Stück der gesamten Auszugsstrecke herauszufahren, um danach ein weiteres Ausziehen einer manuellen Bedienung zu überlassen. Ebenso kann der Antrieb dazu vorgesehen sein, beide Möbelelemente bis zu einer z.B. frei wählbaren Weite, insbesondere bis zu einer maximalen Weite, auszufahren. Der Antrieb kann einerseits dazu dienen, die Möbelelemente nur auszufahren, oder andererseits z.B. sowohl ein Ausfahren zweier Möbelelemente als auch ein Einfahren des zweiten Möbelelements zu unterstützen. Hierdurch sind zwei ausfahrbare Möbelelemente vorteilhaft mit einem einzigen Antrieb ausfahrbar. Zudem bietet die Erfindung den Vorteil, dass für ein gleichzeitiges Ausfahren keine zusätzlichen mechanischen Vorrichtungen, z.B. Rast- oder Zugmittel, für eine Kopplung der ausfahrbaren Möbelelemente erforderlich sind. Denn das zweite Möbelelement stößt beim Ausfahren zwangsläufig an die verdeckende Frontblende und nimmt somit das erste Möbelelement automatisch beim Ausfahren mit, indem das zweite Möbelelement die Frontblende des ersten Möbelelements vor sich herschiebt. Dies ist vor allem dann von Vorteil, wenn das zweite ausfahrbare Möbelelement in einem Möbelkorpus insbesondere über einem Stauraum des ersten Möbelelements liegt.'Aber auch der Stauraum des ersten Möbelelements kann durch Einschieben des zweiten Möbelteils schnell zugänglich gemacht werden.

Vorzugsweise ist das erste ausfahrbare Möbelelement eine Schublade. Im Vergleich beispielsweise mit einer ausziehbaren Ablage- bzw. Arbeitsfläche wird der Gebrauch einer Schublade durch eine verdeckende Frontblende weniger beeinträchtigt.

Eine bevorzugte Ausbildung der Erfindung sieht vor, dass das erste ausfahrbare Möbelelement ausschließlich durch eine Ausfahrbewegung des zweiten Möbelelements ausgefahren werden kann. Damit reicht ein Antrieb aus. Auf Griffelemente, z.B. eine Griffleiste, an der Vorderseite der Frontblende zum Ausfahren ein oder mehrerer Möbelelemente kann verzichtet werden. Zudem ist es damit vorteilhaft erreichbar, dass die ausfahrbaren Möbelelemente nur durch eine gezielte Aktivierung des Antriebs des zweiten Möbelelements ausfahrbar sind. Dadurch ist ein versehentliches Ausfahren des ersten Möbelelements leichter vermeidbar.

Eine weitere vorteilhafte Ausführung der Erfindung besteht darin, dass die Antriebseinheit einen Elektromotor umfasst. Damit sind vorteilhaft eine Vielzahl platzsparender Anordnungen zum Antrieb des zweiten Möbelelements realisierbar. Ebenso bevorzugt ist es, dass die Antriebseinheit mechanisch und/oder pneumatisch eine Antriebskraft auf das zweite Möbelelement überträgt. Dies bietet den Vorteil, dass das Möbel unabhängig von einer elektrischen Stromversorgung, beispielsweise einer Batterie oder einem elektrischen Netzanschluss, betrieben werden kann.

Vorzugsweise sind das zweite ausfahrbare Möbelelement und/oder die Frontblende des ersten ausfahrbaren Möbelelements dazu ausgebildet, für ein Ausfahren des ersten ausfahrbaren Möbelelements eine Kraft auf die Frontblende, insbesondere an einer Innenseite des ersten ausfahrbaren Möbelelements zu übertragen. Beispielsweise kann die Außenfläche der Frontblende des zweiten ausfahrbaren Möbelelements parallel zur Innenfläche der Frontblende des ersten ausfahrbaren Möbelelements ausgerichtet sein. Ebenso können an der Innenseite der Frontblende des ersten ausfahrbaren Möbelelements und/oder der Außenseite der Frontblende des zweiten ausfahrbaren Möbelelements elastisch dämpfende Elemente angebracht sein. Dadurch können vorteilhaft Geräusche beim Ausfahren beider Möbelelemente verringert werden und Abnutzungsspuren durch Reibung oder Stöße während des Ausfahrens vermieden werden.

Weiterhin ist es bevorzugt, dass am ersten ausfahrbaren Möbelteil und/oder am Möbelkorpus Sensor und/oder Schaltmittel angebracht sind. Dies bietet vorteilhaft vielfältige Möglichkeiten, Antriebsmittel unter Berücksichtigung von z.B. Positionen bzw. z.B. Bewegungen ausfahrbarer Möbelelemente zu steuern. Besonders bevorzugt ist es, dass die Sensor- und/oder Schaltmittel dazu ausgebildet sind, eine von außerhalb des Möbelkorpus wirkende Kraft und/oder eine von außerhalb bewirkte Bewegung die über die Frontblende auf das erste ausfahrbare Möbelelement, insbesondere im geschlossenen Zustand wirkt, zu erfassen. Z.B. werden Schwellenwerte für die mittels Sensoren und Schaltmitteln erfassten Größen vorgegeben. Zudem ist es möglich, eine Frontblende mit Griffelementen für eine Betätigung, insbesondere des Ausfahrens der Möbelelemente, vorzusehen. Dadurch kann ein Möbel in einer Weise bedienbar sein, die sich von einer rein mechanischen Bedienung konventioneller Möbel vergleichsweise wenig unterscheidet, jedoch geringere Kräfte zur Betätigung erfordert. Folglich ist ein erfindungsgemäßes Möbel mit Antriebemitteln intuitiv und dennoch leichter zu betätigen.

Aus dem vorgenannten Grund ist es besonders bevorzugt, dass eine Erfassung einer Kraft und/oder Bewegung am ersten ausfahrbaren Möbelelement, insbesondere dessen Frontblende, einen Antrieb des zweiten ausfahrbaren Möbelelements, insbesondere zum Ausfahren, in Gang setzt.

Darüber hinaus ist es bevorzugt, dass ein Betätigungselement an der Frontblende angebracht und dazu vorgesehen ist, den Antrieb des zweiten Möbelelements in Gang zu setzen. Dabei kann ein Betätigungselement, z.B. ein Knauf oder z.B. ein Hebel, auf eine Aktion, z.B. Drehen in eine vorgegebene Richtung, hinweisen, mit der sich der Antrieb zum Ausfahren betätigen lässt. Ebenso kann z.B. ein Zahlenfeld einem Benutzer zu verstehen geben, dass die Eingabe eines Codes erforderlich ist, um die Möbelelemente ausfahren zu können. Daher bietet eine solche Ausführung der Erfindung den Vorteil einer schnell erfassbaren Benutzerführung für den Gebrauch eines Möbels.

Eine weitere bevorzugte Ausführung der Erfindung sieht vor, dass ein Betätigungselement dazu ausgebildet ist, aus einem vorgegebenen Abstand zum Möbel den Antrieb des zweiten Möbelelements zu betätigen. Somit kann die Erfindung an einem Möbel realisiert werden, an dem die Anbringung eines Betätigungselements nicht möglich oder nicht erwünscht ist. Beispielsweise kann das Betätigungselement z.B. an einer Arbeitsplatte oder z.B. als Fernbedienungsgerät ausgebildet sein.

Weiterhin ist es bevorzugt, dass am ersten ausfahrbaren Möbelelement eine zur Antriebseinheit des zweiten Möbelelements separate Antriebseinheit vorgesehen ist. Dabei ist die Antriebseinheit des ersten Möbelelements bei Ausfahren mit der Antriebseinheit des zweiten Möbelelements synchronisiert, so dass beide Möbelelemente zumindest immer gleichzeitig ausfahren. Dadurch ist es beispielsweise möglich, auf eine Betätigung hin beim Ausfahren beider Möbelelemente das erste ausfahrbare Möbelelement mit einem vorgegebenen Abstand vorausfahren zu lassen, um Stöße und/oder Reibungen der Frontblenden des ersten und des zweiten ausfahrbaren Möbelelements aneinander zu vermeiden. Hierdurch sind vorteilhaft störende Geräusche und mechanische Verschleißspuren vermeidbar.

Bei einer weiteren bevorzugten Ausführung der Erfindung ist zumindest das Betätigungselement für die Antriebseinheit des zweiten ausfahrbaren Möbelelements mit einer, z.B. magnetischen Kopplungsvorrichtung an der Frontblende des ersten ausfahrbaren Möbelelement z.B. elektrisch koppelbar. Hiermit ist es vorteilhaft möglich, dass beim Betätigen des Antriebs des zweiten ausfahrbaren Möbelelements vorgebbar ist, ob die beiden ausfahrbaren Möbelelemente nach Abschalten des Antriebs ihre Bewegung gemeinsam oder unabhängig voneinander fortsetzen sollen.

Weiterhin ist es vorteilhaft, dass ein zweites ausfahrbares Möbelelement, das durch Frontblenden mehrerer erster ausfahrbarer Möbelelemente verdeckt ist, beim Ausfahren die Möbelelemente mit verdeckenden Frontblenden mitnimmt. Dies bietet den Vorteil, dass auf vergleichsweise einfache Weise durch den Antrieb eines einzelnen ausfahrbaren Möbelelements eine Gruppe ausfahrbarer Möbelelemente gleichzeitig ausfahrbar ist.

Es können auch mehr als ein ausfahrbares Möbelelement mit einer eigenen Antriebseinheit ausgestattet werden, um beispielsweise verschiedene Gruppen ausfahrbarer Möbelelemente für einen schnellen Zugriff auszufahren.

Ebenso ist es bevorzugt, dass die Frontblende des ersten ausfahrbaren Möbelelements im geschlossenen Zustand Vorderseiten mehrerer ausfahrbarer zweiter Möbelelemente zumindest teilweise verdeckt und dass beim Ausfahren wenigstens eines der zweiten Möbelelemente das erste Möbelelement mitgenommen wird. Insbesondere wenn mehrere der zweiten Möbelelemente jeweils über separate Antriebseinheiten verfügen, bietet dies den Vorteil, dass das erste ausfahrbare Möbelelement beim Ausfahren z.B. paarweise mit verschiedenen zweiten Möbelelementen kombinierbar ist.

Weitere Einzelheiten der Erfindung werden nachfolgend anhand eines Ausführungsbeispiels mit Hilfe einer Zeichnung erläutert.

Die einzige Figur 1 zeigt eine schematische Seitenansicht eines Möbels 1 mit zwei Schubladen 2 und 3. Die untere Schublade 3 weist eine Frontblende 4 auf, die so weit nach oben ragt, dass im eingeschobenen Zustand beide Schubladen 2 und 3 durch die Frontblende 4 verdeckt sind. Dabei liegt die Innenseite der Frontblende 4 an einer Vorderkante 9 des Möbelkorpus an. An der Rückseite der Innenschublade 2 befindet sich eine Antriebseinheit 6. Die Antriebseinheit 6 ist über eine Signalleitung 8 mit einem Sensor 7 verbunden, der sich an der Rückseite der Schublade 3 befindet. Der Sensor 7 erfasst den Abstand der Schubladenrückwand der Schublade 3 zum Sensor 7. Sobald die Front 4 der Schublade 3 von der Vorderkante 9 des Möbelkorpus bis zu einem Abstand 10 weggezogen wird, gibt die Signalleitung 8 an den Antrieb 6 ein Signal, mit dem der Antrieb 6 zum Ausfahren der Schublade 2 in Gang gesetzt wird. Hierbei schiebt die Schublade 2 sobald sie die Frontblende 4 erreicht hat, letztere vor sich her und bewirkt, dass hierdurch beide Schubladen 2,3 gleichzeitig ausgefahren werden. Ein elastisch nachgiebiger Puffer 5 verhindert dabei, dass beim Ausfahren laute Stoßgeräusche durch die Schublade 2 an der Frontblende 4 verursacht werden.

Der Antrieb 6 kann dabei einerseits beide Schubladen 2,3 nur soweit herausfahren, dass dadurch anschließend einem Benutzer ermöglicht wird, eine oder beide Schubladen 2,3 weiter herauszufahren. Andererseits kann der Antrieb 6 auch dazu vorgesehen sein, beide Schubladen 2,3 zunächst vollständig auszufahren. Vorteilhafterweise erkennt der Antrieb 6, wenn sich der Ausfahrbewegung eine Kraft vorgegebener Stärke entgegenstellt, um daraufhin die Antriebsbewegung einzustellen.

Alternativ kann der Sensor 7 mit einem Antrieb kombiniert sein, um nach Erfassung des Auslöseabstands zwischen den Linien 9 und 10 über die Signalleitung 8 ein Ausfahrsignal an den Antrieb 6 übermitteln. Anschließend bewegen der Antrieb 6 sowie der im Sensor 7 integrierte Antrieb ihre jeweiligen Schubladen 2,3 synchronisiert zueinander, wobei der Antrieb 6 die Schublade 2 um eine kleine Strecke gegenüber der Schublade 3 versetzt nachführt, um Stoßgeräusche durch ein Anschlagen der Schublade 2 an der Frontblende 4 zu vermeiden.

### Bezugszeichenliste:

- 1: Möbel
- 2: Schublade
- 3: Schublade
- 4: Frontblende
- 5: Puffer
- 6: Antriebseinheit
- 7: Sensor
- 8: Signalleitung
- 9: Vorderkante
- 10: Linie

## Patentansprüche

1. Möbel (1) mit mehreren an einer Seite eines Möbelkorpus ausfahrbaren Möbelelementen (2,3) mit innerhalb des Möbelkorpus angebrachten Antriebsmitteln zum Ausfahren zumindest eines der ausfahrbaren Möbelelemente (2,3), mit mindestens einem Betätigungselement, das ein Ausfahren mindestens eines der ausfahrbaren Möbelelemente (2,3) auslöst, wobei eine Frontblende (4) eines ersten ausfahrbaren Möbelelements (3) im eingefahrenen, d.h. geschlossenen, Zustand die Vorderseite eines zweiten ausfahrbaren Möbelelements (2) zumindest teilweise verdeckt, **dadurch gekennzeichnet, dass** eine Antriebseinheit (6) zum Ausfahren des zweiten ausfahrbaren Möbelelements (2) vorgesehen ist, wobei das Ausfahren des zweiten Möbelelements (2) das Ausfahren des ersten ausfahrbaren Möbelelements (3) aus einem eingefahrenen Zustand bewirkt.

2. Möbel (1) nach Anspruch 1, **dadurch gekennzeichnet, dass** das Möbel (1) derart ausgebildet ist, dass das erste ausfahrbare Möbelelement (3) nur durch eine Ausfahrbewegung des zweiten Möbelelements (2) ausgefahren werden kann.

3. Möbel (1) nach einem der vorgenannten Ansprüche, **dadurch gekennzeichnet, dass** die Antriebseinheit (6) einen Elektromotor umfasst.

4. Möbel (1) nach einem der vorgenannten Ansprüche, **dadurch gekennzeichnet, dass** die Antriebseinheit (6) mechanisch und/oder pneumatisch eine Antriebskraft auf das zweite Möbelelement (2) überträgt.

5. Möbel (1) nach einem der vorgenannten Ansprüche, **dadurch gekennzeichnet, dass** das zweite ausfahrbare Möbelelement (2) und/oder die Frontblende (4) des ersten ausfahrbaren Möbelelements (3) dazu ausgebildet sind, für ein Ausfahren des ersten ausfahrbaren Möbelelements (3) eine Kraft auf die Frontblende (4), insbesondere an einer Innenseite, des ersten ausfahrbaren Möbelelements (3) zu übertragen.

6. Möbel (1) nach einem der vorgenannten Ansprüche, **dadurch gekennzeichnet, dass** am ersten ausfahrbaren Möbelteil (3) und/oder am Möbelkorpus Sensor- und/oder Schaltmittel (7) angebracht sind.

7. Möbel (1) nach Anspruch 6, **dadurch gekennzeichnet, dass** die Sensor- und/oder Schaltmittel (7) dazu ausgebildet sind, eine von außerhalb des Möbelkorpus wirkende Kraft und/oder eine von außerhalb bewirkte Bewegung, die über die Frontblende (4) auf das erste ausfahrbare Möbelelement (3) insbesondere im geschlossenen Zustand wirkt, zu erfassen.

8. Möbel (1) nach einem der vorgenannten Ansprüche, **dadurch gekennzeichnet, dass** eine Erfassung einer Kraft und/oder Bewegung am ersten ausfahrbaren Möbelelement (3), insbesondere an dessen Frontblende (4), eine Antriebseinheit (6) des zweiten ausfahrbaren Möbelelements (2), insbesondere zum Ausfahren, in Gang setzt.

9. Möbel (1) nach einem der vorgenannten Ansprüche, **dadurch gekennzeichnet, dass** ein Betätigungselement an der Frontblende (4) angebracht und dazu vorgesehen ist, die Antriebseinheit (6) des zweiten Möbelelements (2) in Gang zu setzen.

10. Möbel (1) nach einem der vorgenannten Ansprüche, **dadurch gekennzeichnet, dass** ein Betätigungselement dazu ausgebildet ist, aus einem vorgegebenen Abstand zum Möbel (1) die Antriebseinheit (6) des zweiten ausfahrbaren Möbelelements (2) zu betätigen.

11. Möbel (1) nach einem der vorgenannten Ansprüche, **dadurch gekennzeichnet, dass** am ersten ausfahrbaren Möbelelement (3) eine zur Antriebseinheit (6) des zweiten Möbelelements (2) separate Antriebseinheit vorgesehen ist.

12. Möbel (1) nach einem der vorgenannten Ansprüche, **dadurch gekennzeichnet, dass** zumindest das Betätigungselement für die Antriebseinheit (6) des zweiten ausfahrbaren Möbelelements (2) mit einer Kopplungsvorrichtung an der Frontblende (4) des ersten ausfahrbaren Möbelelements (3) koppelbar ist.

13. Möbel (1) nach einem der vorgenannten Ansprüche, **dadurch gekennzeichnet, dass** ein zweites ausfahrbares Möbelelement (2), das durch Frontblenden (4) mehrerer erster ausfahrbarer Möbelelemente (3) verdeckt ist, beim Ausfahren die Möbelelemente (3) mit verdeckenden Frontblenden (4) mitnimmt.

14. Möbel (1) nach einem der vorgenannten Ansprüche, **dadurch gekennzeichnet, dass** die Frontblende (4) des ersten ausfahrbaren Möbelelements (3) im geschlossenen Zustand Vorderseiten mehrerer ausfahrbarer zweiter Möbelelemente (2) zumindest teilweise verdeckt und dass beim Ausfahren wenigstens eines der zweiten Möbelelemente (2) das erste Möbelelement (3) mitgenommen wird.

## Claims

1. Piece of furniture (1) comprising a plurality of furniture elements (2, 3) which can be extended on one side of a furniture body comprising driving means mounted inside the furniture body for extending at least one of the extendable furniture elements (2, 3), with at least one actuating element which triggers the extension of at least one of the extendable furniture elements (2, 3), wherein a front panel (4) of a first extendable furniture element (3) in the retracted, i.e. closed, position at least partly covers the front side of a second extendable furniture element (2), **characterised in that** a drive unit (6) is provided for extending the second extendable furniture element (2), wherein the extension of the second furniture element (2) causes the extension of the first extendable furniture element (3) from a retracted position.

2. Piece of furniture (1) according to claim 1, **characterised in that** the piece of furniture (1) is configured such that the first extendable furniture element (3) can only be extended by an extendable movement of the second furniture element (2).

3. Piece of furniture (1) according to any one of the preceding claims, **characterised in that** the drive unit (6) comprises an electric motor.

4. Piece of furniture (1) according to any one of the preceding claims, **characterised in that** the drive unit (6) transfers a driving force to the second furniture element (2) mechanically and/or pneumatically.

5. Piece of furniture (1) according to any one of the preceding claims, **characterised in that** the second extendable furniture element (2) and/or the
front panel (4) of the first extendable furniture element (3) are configured for an extension of the first extendable furniture element (3) to transfer a force to the front panel (4), in particular on an inner side, of the first extendable furniture element (3).

6. Piece of furniture (1) according to one of the preceding claims, **characterised in that** sensor and/or switching means (7) are attached onto the first extendable furniture part (3) and/or furniture body,

7. Piece of furniture (1) according to claim 6, **characterised in that** the sensor and/or switching means (7) are configured to determine a force acting outside the furniture body and/or a movement from outside, which acts via the front panel (4) on the first extendable furniture element (3), in particular in the closed position.

8. Piece of furniture (1) according to any one of the preceding claims, **characterised in that** the detection of a force and/or movement on the first extendable furniture element (3), in particular on its front panel (4), starts up a drive unit (6) of the second extendable furniture element (2), in particular for extension,

9. Piece of furniture (1) according to any one of the preceding claims, **characterised in that** an activating element is attached to the front panel (4) and is provided to start up the drive unit (6) of the second furniture element (2).

10. Piece of furniture (1) according to any one of the preceding claims, **characterised in that** an activating element is configured from a predefined distance from the piece of furniture (1) to activate the drive unit (6) of the second extendable furniture element (2).

11. Piece of furniture (1) according to any one of the preceding claims, **characterised in that** on the first extendable furniture element (3) a drive unit is provided that is separate from the drive unit (6) of the second furniture element (2).

12. Piece of furniture (1) according to any one of the preceding claims, **characterised in that** at least the activating element for the drive unit (6) of the second extendable furniture element (2) can be coupled to a coupling device on the front panel (4) of the first extendable furniture element (3).

13. Piece of furniture (1) according to any one of the preceding claims, **characterised in that** a second extendable furniture element (2), which is covered by front panels (4) of a plurality of first extendable furniture elements (3), during the extension carries along the furniture elements (3) with covering front panels (4).

14. Piece of furniture (1) according to any one of the preceding claims, **characterised in that** the front panel (4) of the first extendable furniture element (3) in the closed position covers front sides of a plurality of extendable second furniture elements (2) at least partly, and **in that** on extending at least one of the second furniture elements (2) the first furniture element (3) is carried along.

## Revendications

1. Meuble (1) comportant plusieurs éléments de meuble (2, 3) montés amovibles sur une face d'un corps de meuble, des moyens de commande montés à l'intérieur du corps de meuble pour permettre d'extraire au moins l'un des éléments de meuble amovibles (2, 3), au moins un élément d'actionnement qui déclenche l'extraction d'au moins l'un des éléments de meuble amovibles (2, 3) un panneau frontal (4) d'un premier élément de meuble amovible (3) recouvrant au moins partiellement, à l'état monté, c'est-à-dire fermé, la face avant d'un second élément de meuble amovible (2),
**caractérisé en ce qu'**
il est prévu une unité d'actionnement (6) pour permettre l'extraction du second élément de meuble amovible (2), l'extraction de ce second élément de meuble (2) entrainant l'extraction du premier élément de meuble amovible (3) à partir d'un état monté.

2. Meuble (1) conforme à la revendication 1,
**caractérisé en ce qu'**
il est réalisé de sorte que le premier élément de meuble amovible (3) ne puisse être extrait que par un mouvement permettant d'extraire le second élément de meuble (2).

3. Meuble (1) conforme à l'une des revendications précédentes,
**caractérisé en ce que**
l'unité de commande (6) comporte un moteur électrique.

4. Meuble (1) conforme à l'une des revendications précédentes,
**caractérisé en ce que**
l'unité de commande (6) transmet par voie mécanique et/ou pneumatique une force de commande au second élément de meuble (2).

5. Meuble (1) conforme à l'une des revendications précédentes,
**caractérisé en ce que**
le second élément de meuble amovible (2) et/ou le panneau frontal (4) du premier élément de meuble amovible (3) est ou sont réalisé(s) pour transmettre sur le panneau frontal (4), en particulier sur une face interne du premier élément de meuble amovible (3), une force pour extraire le premier élément de meuble amovible (3).

6. Meuble (1) conforme à l'une des revendications précédentes,
**caractérisé en ce que**
des moyens de détection et/ou de commutation (7) sont montés sur le premier élément de meuble amovible (3) et/ ou sur le corps de meuble.

7. Meuble (1) conforme à la revendication 6,
**caractérisé en ce que**
les moyens de détection et/ou de commutation (7) sont réalisés pour détecter une force agissant à partir de l'extérieur du corps de meuble et/ou un mouvement externe qui agit par l'intermédiaire du panneau frontal (4) sur le premier élément de meuble amovible (3), en particulier à l'état fermé.

8. Meuble (1) conforme à l'une des revendications précédentes,
**caractérisé en ce que**
la détection d'une force et/ou d'un mouvement au niveau du premier élément de meuble amovible (3), en particulier sur son panneau frontal (4) met en prise l'unité de commande (6) du second élément de meuble amovible (2), en particulier pour l'extraire.

9. Meuble (1) conforme à l'une des revendications précédentes,
**caractérisé en ce qu'**
un élément d'actionnement est monté sur le panneau frontal (4) et est prévu pour mettre en prise l'unité de commande (6) du second élément de meuble (2).

10. Meuble (1) conforme à l'une des revendications précédentes,
**caractérisé en ce que**
l'élément d'actionnement est réalisé de façon à actionner l'unité de commande (6) du second élément de meuble amovible (2) à partir d'une distance prédéfinie par rapport au meuble (1).

11. Meuble (1) conforme à l'une des revendications précédentes,
**caractérisé en ce qu'**
il est prévu, sur le premier élément de meuble amovible (3) une unité de commande séparée de l'unité de commande (6) du second élément de meuble (2).

12. Meuble (1) conforme à l'une des revendications précédentes,
**caractérisé en ce qu'**
au moins l'élément d'actionnement de l'unité de commande (6) du second élément de meuble amovible (2) peut être couplé avec un dispositif d'accouplement monté sur le panneau frontal (4) du premier élément de meuble amovible (3).

13. Meuble (1) conforme à l'une des revendications précédentes,
**caractérisé en ce qu'**
un second élément de meuble amovible (2) qui est recouvert par les panneaux frontaux (4) de plusieurs premiers éléments de meuble amovibles (3) entraine lors de l'extraction les éléments de meubles (3) dont les panneaux frontaux (4) sont recouverts.

14. Meuble (1) conforme à l'une des revendications précédentes,
**caractérisé en ce que**
le panneau frontal (4) du premier élément de meuble amovible (3) recouvre au moins partiellement, à l'état fermé les faces avant de plusieurs seconds éléments de meubles amovibles (2), et, lors de l'extraction d'au moins l'un des seconds éléments de meuble (2), le premier élément de meuble (3) est entrainé.
